# EUROPÄISCHE PATENTSCHRIFT

(11) **EP 0 358 156 B1**
(45) Veröffentlichungstag und Bekanntmachung des Hinweises auf die Patenterteilung: **16.02.1994**
(21) Anmeldenummer: 89116332.1
(22) Anmeldetag: 05.09.1989
(51) Int. Cl.: A43D 23/04

(54) **Leistenhaltevorrichtung für Schuhbesohlungsmaschinen**
Last holding device for a shoe sole application machine
Dispositif de fixation d'embauchoir pour machines de montage de semelles de chaussures

(30) Priorität: 09.09.1988 DE 3830715
(43) Veröffentlichungstag der Anmeldung: 14.03.1990
(73) Patentinhaber: FAGUS-GRECON GRETEN GMBH & CO. KG, 31061 Alfeld (DE)
(72) Erfinder: Dierks, Walter, D-3220 Alfeld/Leine (DE)
(74) Vertreter: Kosel, Peter, Dipl.-Ing.

(56) Entgegenhaltungen:
- WO-A-87/00472
- DE-A- 3 418 918
- US-A- 1 365 222
- US-A- 1 822 501

## Beschreibung

Die Erfindung betrifft eine Leistenhaltevorrichtung für Schuhbesohlungsmaschinen gemäß dem Oberbegriff des Anspruchs 1.

Aus der DE-OS 34 18 918 ist eine solche Leistenhaltevorrichtung 2 für Schuhbesohlungsmaschinen bekannt, bei der ein Leistenhalter 3 eine verschiebbare Stange 6 führt und zwei durch die Stange 6 verschwenkbare Kupplungsbacken 11,12 aufweist und ein Zwickleisten 4 zwei Ausnehmungen 28,29 besitzt, in die die Kupplungsbacken 11,12 in Ruhestellung der Stange 6 eingreifen. Die Kupplungsbacken 11,12 sind hierbei als zweiarmige Hebel ausgebildet und an dem Leistenhalter 3 angelenkt; die oberen Schenkel 15,17 der Kupplungsbacken 11,12 stehen gegen Druckfedern 19,20 an, während die unteren Schenkel 16,18 zum Eingreifen in die Ausnehmungen 28,29 abgewinkelt sind und jeweils einen mit der Stange 6 zusammenarbeitenden Nocken 21,22 aufweisen. Die Stange 6 besitzt einen Abschnitt 25 mit einem verjüngten Durchmesser, in dessen Bereich die Nocken 21,22 in Ruhestellung der Stange 6 ragen. Mit ihrem unteren, als Zentrierstift ausgebildeten Ende greift die Stange 6 in eine Zentrierhülse 26 ein, an der oben eine Arretierplatte 27 befestigt ist. Die Arretierplatte 27 überdeckt die Ausnehmungen 28,29 und kann von den abgewinkelten unteren Enden der Kupplungsbacken 11,12 untergriffen werden. Bei einem Verschieben der Stange 6 nach unten geraten die Nocken 21,22 aus dem Abschnitt 25 verjüngten Durchmessers heraus, wodurch die Kupplungsbacken 11,12 außer Eingriff mit den Ausnehmungen 28,29 gebracht werden. Bei weiter fortgesetzter Abwärtsbewegung der Stange 6 trifft diese auf den Boden der Zentrierhülse 26 und drückt den Zwickleisten 4 gegen die Haltekraft von Kupplungsmagneten (Fig. 1) von dem Leistenhalter 3 ab. Dann kann ein aufgeleisteter Schuh bzw. Stiefel mit dem Zwickleisten 4 aus der Arbeitsstation der Schuhbesohlungsmaschine entnommen werden.

In der Praxis hat sich bei der bekannten Leistenhaltevorrichtung herausgestellt, daß die fertiggestellten Schuhe nach dem Anspritzen der Sohlen zwar aus der Form entnommen werden können, aber erst dann eine sichere Verriegelung des Zwickleistens 4 am Leistenhalter 3 sichergestellt ist, die auch extremen mechanischen Beanspruchungen standhält, wenn als lösbare Verbindung zwischen den Zwickleisten 4 und den Leistenhaltern 3 zugleich die Kupplungsmagneten vorgesehen sind. Die Betätigung der Stange 6 von Hand ist mühsam und zeitaufwendig.

In an sich bekannter Weise (DE-GM G 84 15 434.9) ist an der Schuhbesohlungsmaschine ein Gegenhalter 5 mit einem Druckstück 9 angebracht, das gegen den aufgeleisteten Schaft eines Schuhs bzw. Stiefels im Bereich des Spitzenteils des Zwickleistens 8 ansteht.

Diese an sich bekannte Vorrichtung ist verhaltnismäßig aufwendig und damit kostspielig und dennoch für eine Bearbeitung des aufgeleisteten Schafts eines Schuhs bzw. Stiefels mittels eines Aufrauhroboters ungeeignet. Der Aufrauhroboter fährt um den Schaft herum und rauht den Schaft im Übergangsbereich zu der später anzuspritzenden Sohle auf. Die dabei auf den Zwickleisten 8 ausgeübten Querkräfte des Aufrauhroboters können den Zwickleisten 8 vom Leistenhalter 4′ abdrücken. Außerdem behindert der Gegenhalter 5′ mit dem Druckstück 9 eine optimale Arbeitsbewegung des Aufrauhroboters.

Aus der GB-PS 977 147, Fig. 1 und 4, ist ein Greifkopf an sich bekannt, der jeweils einen Schuh 41 ergreift, von einem Transportarm abnimmt und an ein Förderband 42 übergibt. Der Greifkopf weist eine Basis 19 auf, in der ein waagerechter, doppeltwirkender Zylinder 9 ausgebildet ist. In dem Zylinder 9 sind Rücken an Rücken zwei Kolben 6,6 durch Druckluft verschiebbar angeordnet. Kolbenstangen 7,7 der Kolben 6,6 erstrecken sich nach außen und greifen jeweils an einem Anlenkpunkt 8 an einem Arm eines doppelarmigen Hebels 1 an. Jeder Hebel 1 ist an einer waagerechten Schwenkachse 5 der Basis 19 gelagert und trägt an seinem anderen Arm über einen einstellbaren Gewindebolzen 4 und ein Kugelgelenk 3 eine Greifplatte 2. Die beiden Greifplatten 2 ergreifen den Schuh 41 und nehmen ihn von dem Transportarm ab.

Aus der US 18 22 501 A ist es an sich bekannt, zwei Kolbenelemente 18, 22 unterschiedlicher Durchmesser innerhalb desselben einfachwirkenden Druckluftzylinders 7 unterzubringen. An dem großen Kolbenelement 22 ist eine Kolbenstange 11 befestigt, die sich durch das kleine Kolbenelement 18 hindurch bis in ein an dem kleinen Kolben 18 befestigtes Greifkopfgehäuse 19 erstreckt und dort eine Gabel 32 und einen Bolzen 35 für die schwenkbare Anlenkung zweier Traghebel 34 aufweist. Jeder Traghebel 34 ist zwischen seinen Enden mit einer Achse 36 versehen, die in einem Querschlitz 37 des Greifkopfgehäuses 19 sowohl schwenkbar als auch verschiebbar gefuhrt ist. Jeder Traghebel 34 trägt ferner außen, axial einstellbar, eine Greifklaue 31. Durch Einleitung von Druckluft zwischen die Kolbenelemente 18,22 werden diese auseinanderbewegt. Gleichzeitig schwenken die Greifklauen 31, bis sie ein Werkstück 41 gefaßt haben. Danach setzt das große Kolbenelement 22 seine Weg fort und zieht dabei das kleine Kolbenelement 18 und alle zuvor erwähnten Mechanismen einschließlich des Werkstücks 41 mit sich gegen einen das Werkstück 41 positionierenden Anschlag 43. Diese Positioniervorrichtung ist für einen speziellen Zweck entsprechend aufwendig gebaut.

Aus der WO 87/00472 A1 ist es an sich bekannt, rohrförmige Gegenstände 3,4 mit einer Greifvorrichtung 1 zu fassen, zu manipulieren und, z.B. für eine Bearbeitung, zu positionieren. Ein einfachwirkender Druckluftzylinder 2 ist an einem zylindrischen Teil 20 befestigt und mit diesem um seine Längsachse 54 drehbar in einem vorrichtungsfesten Lagergehäuse 19 gelagert. Eine Kolbenstange 18 und eine Verlängerungsstange 44 erstrecken sich durch das zylindrische Teil 20 hindurch. Am freien Ende 48 der Verlängerungsstange 44 und an einem Arm eines doppelarmigen Hebels 36 ist eine Lasche 49 angelenkt. Der Hebel 36 ist an einem an dem zylindrischen Teil 20 befestigten festen Arm 28 schwenkbar gelagert. Der Hebel 36 trägt an seinem anderen Arm über eine Achse 42 einen bewegbaren Klemmbacken 39. An dem festen Arm 28 ist ein weiterer Klemmbacken 30 befestigt. Die Greifvorrichtung 1 läßt sich durch eine Verriegelungsvorrichtung 53 in jeder Drehstellung festlegen. Dies ist eine auf die Klemmung von Rohren ausgelegte Spezialvorrichtung.

Aus der US 1 365 222 A ist es an sich bekannt, die gesamte Leistenhaltevorrichtung 1 bis 6 mit ihren Kufen 6 auf einem flachen Tisch 7 verschiebbar zu machen. Die Kufen 6,6 konnen durch Klemmarme 18,18 auf den Tisch 7 gedrückt werden. Jeder Klemmarm 18 ist an der Unterseite des Tisches 7 heb- und senkbar gelagert und unten an einer Lasche 20 angelenkt. Die anderen Enden der Laschen 20,20 sind an einer gemeinsamen Achse einer Koppel 21 angelenkt, deren anderes Ende gelenkig mit einer Stange 22 verbunden ist. Das andere Ende der Stange 22 ist an einem Hebelarm 23 angelenkt, der an einer Welle 24 befestigt ist. Die Welle 24 wird über einen Hebelarm 25, eine Zugstange 26 und einen Fußhebel 27 gedreht. Diese Klemmvorrichtung dient nicht dazu, den Leisten relativ zu seiner Haltevorrichtung festzulegen.

Der Erfindung liegt die Aufgabe zugrunde, eine Leistenhaltevorrichtung der eingangs genannten Art so auszubilden, daß unter geringstmöglichem konstruktiven und baulichen Aufwand eine mechanisch hoch beanspruchbare und kraftschlüssige Verbindung des Leistens mit der Leistenhaltevorrichtung im Langzeitbetrieb entsteht.

Diese Aufgabe ist durch die Merkmale des Anspruchs 1 gelöst. Dadurch läßt sich der Leisten mit der Leistenhaltevorrichtung durch beliebig hohe Haltekräfte kuppeln. Diese Kupplung kann schnell und einfach hergestellt und gelöst werden. Kupplungsmagneten sind ebenso überflüssig wie ein im Bereich des Spitzenteils des Leistens angeordnetes Druckstück. Alle Bearbeitungsvorgänge am aufgeleisteten Schaft eines Schuhs oder Stiefels können problemlos ausgeführt werden. Dies gilt insbesondere für Aufrauharbeiten am Schaft mit einem Aufrauhroboter. Die Leistenhaltevorrichtung ist besonders robust, mit geringem Aufwand herzustellen und für einen wartungsfreien Langzeitbetrieb geeignet. Durch den Gleitkolben ergibt sich eine besonders günstige Übertragung der durch das Druckmittel auf den Kolben ausgeübten Kräfte auf die Hebel. Durch die besondere Ausbildung der Haltebacken wird eine besonders feste und sichere Halterung des Leistens an der Leistenhaltevorrichtung erreicht. Der Leisten wird relativ zu der Leistenhaltevorrichtung selbsttätig zentriert. Dies gilt sowohl für eine Schwenkung um seine Hochachse als auch für die relative Zentrierung von Leistenteilen zueinander. Es kann vorkommen, daß in den Leistenteilen angeordnete Federn ermüden und ein Leistenteil gegenüber dem anderen etwas durchhängt. In einem solchen Fall werden dennoch beide Leistenteile durch die verhältnismäßig langen Haltebacken ergriffen und in eine zueinander fluchtende, plane Arbeitslage gezogen.

Die Ausbildung gemäß Anspruch 2 bietet konstruktive Vorteile. Bei Bedarf läßt sich das Kopfstück verhältnismäßig leicht austauschen.

Die Ausbildung gemäß Anspruch 3 ist getriebetechnisch besonders günstig.

Die Ausbildung gemäß Anspruch 4 erleichtert die Montage.

Die Merkmale des Anspruchs 5 ermöglichen eine besonders schnelle Betätigung der Haltebacken, und zwar sowohl zum Schließen, als auch zum Öffnen der Haltebacken. Die beiden Druckräume können dabei mit Druckmittel gleichen oder auch unterschiedlichen Drucks beaufschlagt werden. Der Haltedruck im äußeren Druckraum kann z.B. 10 bar und der Steuerdruck in der inneren Druckkammer 6 bar betragen. Als Druckmittel kommt bevorzugt Druckluft zum Einsatz.

Die Zentrierung des Leistens relativ zu der Leistenhaltevorrichtung kann erleichtert werden, wenn gemäß Anspruch 6 der Leisten eine Zentrierhülse zur Aufnahme eines Zentrierstifts der Leistenhaltevorrichtung aufweist.

Es folgt die Beschreibung eines Ausführungsbeispiels der Erfindung anhand der Zeichnung. In der Zeichnung zeigt
Fig. 1 die Rückansicht einer Leistenhaltevorrichtung mit einem Leisten gemäß Linie I-I in Fig. 2 und
Fig. 2 die Seitenansicht gemäß Linie II-II in Fig. 1.

Die in den Figuren gezeigte Leistenhaltevorrichtung 2 dient zum Halten eines Leistens 1 in einer Schuhbesohlungsmaschine. Die Leistenhaltevorrichtung 2 ist an einem nicht dargestellten Leistendrehkopf befestigt. Der Leisten 1 besteht aus einem Fersenteil 45 und einem Spitzenteil 46 (Fig. 2) die längs einer Teilung 47 in an sich bekannter Weise relativ zueinander schwenkbar sind.

Die Leistenhaltevorrichtung 2 weist eine Tragsäule 3 auf, an der ein Kopfstück 4 in geeigneter Weise, z.B. mittels Schraubverbindungen, angebracht ist. An einer oberen, waagerechten Stirnfläche 33 des Kopfstücks 4 ist eine Platte 5 mit einem sich nach oben erstreckenden Zentrierstift 6 für eine Zentrierhülse 7 des Leistens 1 durch Schrauben oder dergleichen festgelegt.

Eine zylindrische Ausnehmung 44 der Tragsäule 3 nimmt einen Gleitkolben 8 auf, der an einer Kolbenstange 9 befestigt ist, die sich bis in eine Druckkammer 10 des Kopfstücks 4 erstreckt. Ein Kolben 11 am oberen Ende der Kolbenstange 9 unterteilt die Druckkammer 10 in einen, bezogen auf den Gleitkolben 8, äußeren Druckraum 12 und einen inneren Druckraum 13. Die Druckräume 12 und 13 werden über Bohrungen 14 und 15 durch Leitungen 34 und 35 über ein 4 Wege/2 Stellungsventil 36 aus einer Druckmittelquelle 41 mit Druckmittel, hier Druckluft, versorgt. An dem Gleitkolben 8 sind im Abstand voneinander und symmetrisch zur Achse des Gleitkolbens 8 an Anlenkpunkten 42 und 43 zwei Laschen 16 und 17 angelenkt, die dachförmig nach unten divergieren und sich durch achsparallele Schlitze 37 (Fig. 2) in der Tragsäule 3 erstrecken. An den Laschen 16 und 17 ist außerhalb der Tragsäule 3 je ein unterer Hebelarm eines Hebels 18 und 19 angelenkt.

Die Hebel 18, 19 sind an zueinander parallelen, waagerechten und stationären Gelenkachsen 20 und 21 des Kopfstücks 4 schwenkbar gehalten und gehen oben in zueinander parallele, verhaltnismaßig lange Haltebacken 22 und 23 über.

Die Haltebacken 22 und 23 nehmen ihre in Fig. 1 strichpunktierte, ausgeschwenkte Stellung 24 und 25 ein, wenn das Wegeventil 36 gegen die Kraft der Rückstellfeder in Fig. 1 nach links durchgeschaltet wird. Dann gelangt Druckmittel über die Leitung 35 und die Bohrung 15 in den inneren Druckraum 13 und schiebt den Kolben 11 nach eben. Darauf kann der Leisten 1 mit seiner Zentrierhülse 7 entlang des Zentrierstiftes 6 auf die Platte 5 gesetzt und hier durch Schwenkung um die Längsachse des Zentrierstiftes 6 ausgerichtet werden. Dabei liegen hier plattenförmige Arretierelemente 26 und 48 (Fig. 2) eines Leistenkamms 38 der Leistenteile 45, 46 auf der Platte 5 auf. Daraufhin kann das Wegeventil 36 durch Freigabe seiner Handbetätigung in die in Fig. 1 gezeigte Schaltstellung durchgeschaltet werden. Auf diese Weise kann über die Leitung 34 und durch die Bohrung 14 Druckmedium in die äußere Druckkammer 12 strömen und den Kolben 11 und dadurch über die Kolbenstange 9 den Gleitkolben 8 in Pfeilrichtung 27 nach unten drücken. Dadurch greifen die Haltebacken 22,23 in seitliche Ausnehmungen 29 und 30 am Leistenkamm 38 und werden in ihrer in Fig. 1 voll ausgezogen dargestellten eingeschwenkten Stellung an Längskanten 39, 40 und 49 der Arretierelemente 26, 48 gepreßt und hier blockiert. Der Leisten 1 wird damit selbsttätig um die Längsachse des Zentrierstifts 6 und in seinen Teilen 45,46 relativ zueinander exakt zentriert und sicher verriegelt.

Auf den Leisten 1 läßt sich dann ein Schaft 31 eines Schuhs bzw. Stiefels einfach und leicht aufziehen. Am aufgeleisteten Schaft 31 können alle Bearbeitungsvorgänge einwandfrei vorgenommen werden, und der fertiggestellte Schuh oder Stiefel ist nach dem Anspritzen der nicht gezeichneten Sohle toleranzgenau aus der ebenfalls nicht gezeichneten Form entnehmbar.

Die Freigabe des Leistens 1 aus der Leistenhaltevorrichtung 2 ergibt sich aus der Umkehr der beschriebenen Schritte. Eine besonders schnelle Freigabe des Leistens 1 wird erreicht, wenn auf einen Haltedruck von z.B. 10 bar in der äußeren Druckkammer 12 ein Steuerdruck von z.B. 6 bar in der inneren Druckkammer 13 dadurch folgt, daß das Wegeventil 36 in Fig. 1 wieder nach links durchgeschaltet wird.

## Patentansprüche

1. Leistenhaltevorrichtung (2) für Schuhbesohlungsmaschinen, an der einander gegenüberliegende, gegensinnig antreibbare, Halteorgane (vgl. 22,23) aufweisende Hebel (18,19) an Schwenkachsen (20,21) angelenkt sind, wobei mit der Leistenhaltevorrichtung (2) ein Leisten (1) lösbar verbunden ist, wobei der Leisten (1) wenigstens ein auf dem Kamm (38) des Leistens (1) befestigtes Arretierelement (26;48) aufweist, wobei die Halteorgane (22,23) zum Halten des Leistens (1) jeweils in Berührung mit dem wenigstens einen Arretierelement (26;48) treten, und wobei die Leistenhaltevorrichtung bei entsprechend langen Schäften ganz oder teilweise innerhalb des Schafts (31) angeordnet ist,
dadurch gekennzeichnet, daß die Leistenhaltevorrichtung (2) eine zylindrische Druckkammer (10) aufweist,
daß in der Druckkammer (10) ein Kolben (11) durch ein Druckmittel verschiebbar ist,
daß eine Kolbenstange (9) des Kolbens (11) sich aus der Druckkammer (10) heraus erstreckt,
daß an dem freien Ende der Kolbenstange (9) ein Gleitkolben (8) befestigt ist, der in einer zu der Druckkammer (10) koaxialen zylindrischen Ausnehmung (44) der Leistenhaltevorrichtung (2) verschiebbar ist,
daß an dem Gleitkolben (8) Anlenkpunkte (42,43) für Laschen (16,17) vorgesehen sind,
daß die Laschen (16,17) andererseits jeweils an einem der Hebel (18,19) angelenkt sind,
daß die Halteorgane (22,23) durch Beaufschlagung der Druckkammer (10) mit Druckmittel und Betätigung des Kolbens (11) ein- und ausschwenkbar sowie in eingeschwenkter Stellung an Längskanten (39,40,49) des wenigstens einen Arretierelements (26;48) des Leistenkamms (38) anpreßbar sind,
und daß jedes der Halteorgane als Haltebacken (22,23) ausgebildet ist, dessen Länge ein Vielfaches der Breite des zugehörigen Hebels (18,19) beträgt.

2. Leistenhaltevorrichtung nach Anspruch 1, dadurch gekennzeichnet, daß die zylindrische Ausnehmung (44) in einer Tragsäule (3) der Leistenhaltevorrichtung (2) ausgebildet ist, daß die Druckkammer (10) sich in einem an der Tragsäule (3) befestigten Kopfstück (4) befindet, und daß die Laschen (16,17) sich durch Schlitze (37) in der Tragsäule (3) erstrecken.

3. Leistenhaltevorrichtung nach Anspruch 1 oder 2, dadurch gekennzeichnet, daß die Laschen (16,17), ausgehend von den Anlenkpunkten (42,43), von dem Kolben (11) weg divergieren.

4. Leistenhaltevorrichtung nach Anspruch 2 oder 3, dadurch gekennzeichnet, daß die Schwenkachsen (20,21) zueinander parallel an dem Kopfstück (4) angeordnet sind.

5. Leistenhaltevorrichtung nach einem der Ansprüche 1 bis 4, dadurch gekennzeichnet, daß die Druckkammer (10) durch den Kolben (11) in einen, bezogen auf die Kolbenstange (9), äußeren Druckraum (12) und einen inneren Druckraum (13) unterteilt ist, und daß jeder der Druckräume (12,13) mit einer mit dem Druckmittel beaufschlagbaren Bohrung (14,15) der Leistenhaltevorrichtung (2) verbunden ist.

6. Leistenhaltevorrichtung nach einem der Ansprüche 1 bis 5, dadurch gekennzeichnet, daß der Leisten (1) eine Zentrierhülse (7) zur Aufnahme eines Zentrierstifts (6) der Leistenhaltevorrichtung (2) aufweist.

## Claims

1. Last holding device (2) for shoe soling machines, in which levers (18, 19) comprising oppositely disposed holding members (22,23) drivable in opposite directions are coupled to pivot pins (20, 21), wherein a last (1) is releasably connected to the last holding device (2), wherein the last (1) comprises at least one arresting member (26; 48) secured to the neck (38) of the last (1), wherein the holding members (22,23) for holding the last (1) are each arranged to come into contact with said at least one arresting member (26; 48), and wherein the last holding device for appropriately long legs is arranged fully or partially within the leg (31),
characterised in that the last holding device (2) comprises a cylindrical pressure chamber (10),
that a piston (11) is displaceable within the pressure chamber (10) by a pressure medium,
that a piston rod (9) of the piston (11) extends outwardly from the pressure chamber (10),
that at the free end of the piston rod (9) is secured a sliding piston (8) which is displaceable in a cylindrical recess (44) of the last holding device (2) which is coaxial with respect to the pressure chamber (10),
that pivot points (42, 43) for links (16, 17) are provided on the sliding piston (8),
that the links (16, 17) are pivotally connected at their other end each to one of the levers (18, 19),
that the holding members (22,23) are pivotable inwards and outwards by pressurisation of the pressure chamber (10) with pressure medium and actuation of the piston (11), as well as being pressable in the inwardly pivoted position against longitudinal edges (39, 40, 49) of said at least one arresting member (26; 48) of the neck (38) of the last,
and that each of the holding members is formed as a retaining jaw (22, 23) whose length is many times the width of the associated lever (18, 19).

2. Last holding device according to claim 1, characterised in that the cylindrical recess (44) is in a supporting pillar (3) of the last holding device (2), the pressure chamber (10) is located in a headpiece (4) secured to the supporting pillar (3), and the links (16, 17) extend through slots (37) in the supporting pillar (3).

3. Last holding device according to claim 1 or 2, characterised in that the links (16, 17), starting from the pivot points (42, 43), diverge outwardly away from the piston (11).

4. Last holding device according to claim 2 or 3, characterised in that the pivot pins (20, 21) are arranged in the headpiece (4) parallel to each other.

5. Last holding device according to one of claims 1 to 4, characterised in that the pressure chamber (10) is divided by the piston (11) into an outer pressure chamber (12), with reference to the piston rod (9), and into an inner pressure chamber (13), and that each of the pressure chambers (12, 13) is connected to a respective bore (14, 15) of the last holding device (2) which can be pressurised with the pressure means.

6. Last holding device according to one of claims 1 to 5, characterised in that the last (1) includes a centering sleeve (7) for receiving a centering pin (6) of the last holding device (2).

## Revendications

1. Dispositif de fixation d'embauchoirs (2) pour une machine de montage de semelles de chaussures, dans lequel des leviers (18, 19) situés face à face et pouvant être entraînés dans des sens opposés l'un de l'autre et présentant des organes de fixation (voir 22, 23) sont articulés, un embauchoir (1) étant relié de manière amovible audit dispositif de fixation d'embauchoirs (2), l'embauchoir présentant au moins un élément d'arrêt (26 ; 48) fixé sur son empeigne (38), dans lequel lesdits organes de fixation (22, 23) de l'embauchoir (1) venant chacun en contact avec ledit au moins un élément d'arrêt (26 ; 48), ledit dispositif de fixation d'embauchoir étant disposé avec des tiges de longueur appropriée entièrement ou partiellement à l'intérieur d'une tige de chaussure (31),
caractérisé en ce qu'il présente une chambre de pression (10) cylindrique,
en ce qu'un piston (11) peut être déplacé dans la chambre de pression (10) par un fluide sous pression, en ce qu'une tige de piston (9) du piston (11) s'étend vers l'extérieur de la chambre de pression (10), en ce qu'à l'extrémité de la tige de piston (9), un piston coulissant (8) est fixé, qui peut être déplacé dans un évidement cylindrique (44) du dispositif de fixation d'embauchoir (2), coaxial avec la chambre de pression (10),
en ce que des points d'articulation (42, 43) sont prévus sur le piston coulissant (8) pour des biellettes (16, 17), en ce que les biellettes (16, 17) sont d'autre part articulées chacune sur l'un des leviers (18, 19),
en ce que les organes de fixation (22, 23) peuvent pivoter vers l'intérieur et l'extérieur lorsque la chambre de pression (10) reçoit le fluide sous pression et que le piston (11) est actionné et peuvent être poussés dans la position basculée vers l'intérieur et prendre appui sur des bords longitudinaux (39, 40, 49) dudit au moins un élément d'arrêt (26, 48) de l'empeigne d'embauchoir (38),
en ce que chacun des organes de fixation est conçu sous forme de mors de fixation (22, 23), dont la longueur est un multiple de la largeur du levier (18, 19) correspondant.

2. Dispositif de fixation d'embauchoirs selon la revendication 1, caractérisé en ce que l'évidement cylindrique (44) est formé dans une colonne portante (3) du dispositif de fixation d'embauchoirs (2), en ce que la chambre de pression (10) se trouve dans une pièce formant tête (4) fixée sur la colonne portante (3), et en ce que les biellettes (16, 17) s'étendent à travers des fentes (37) prévues dans la colonne portante (3).

3. Dispositif de fixation d'embauchoirs selon la revendication 1 ou 2, caractérisé en ce que les biellettes (16, 17) divergent en s'écartant du piston (11) à partir des points d'articulation (42, 43).

4. Dispositif de fixation d'embauchoirs selon la revendication 2 ou 3, caractérisé en ce que les axes de pivotement (20, 21) des organes de fixation sont disposés parallèlement dans la pièce formant tête (4).

5. Dispositif de fixation d'embauchoirs selon l'une ou l'ensemble des revendications 1 à 4, caractérisé en ce que la chambre de pression (10) est divisée par le piston (11) en un espace extérieur de pression (12) et un espace de pression intérieur (13) par rapport à la tige de piston (9), et en ce que chacun des espaces de pression (12, 13) est relié avec un trou (14, 15) du dispositif de fixation d'embauchoirs (2) pouvant être exposé au fluide sous pression.

6. Dispositif de fixation d'embauchoirs selon l'une ou l'ensemble des revendications 1 à 5, caractérisé en ce que l'embauchoir (1) présente une douille de centrage (7) destinée à recevoir une goupille de centrage (6) du dispositif de fixation d'embauchoirs (2).
